# EUROPÄISCHE PATENTSCHRIFT

(11) **EP 0 254 934 B1**
(45) Veröffentlichungstag und Bekanntmachung des Hinweises auf die Patenterteilung: **23.05.1990**
(21) Anmeldenummer: 87109977.6
(22) Anmeldetag: 10.07.1987
(51) Int. Cl.: B65D 5/36

(54) **Behälter aus Karton od.dgl.**
Container made of cardboard or the like
Récipient en carton et similaires

(30) Priorität: 25.07.1986 DE 3625142
(43) Veröffentlichungstag der Anmeldung: 03.02.1988
(73) Patentinhaber: UNILEVER N.V., 3013 AL Rotterdam (NL); UNILEVER PLC, London EC4P 4BQ (GB)
(72) Erfinder: Kuipers, Jan, NL-2851 BV Haastrecht (NL)
(74) Vertreter: Hutzelmann, Gerhard

(56) Entgegenhaltungen:
- DE-A- 2 437 309
- GB-A- 302 849
- GB-A- 2 076 367
- GB-A- 2 121 383
- US-A- 2 757 851

## Beschreibung

Die Erfindung betrifft einen Behälter aus Karton od. dgl., der aus einem einteiligen, flachliegenden Zuschnitt besteht, mit einer Bodenfläche sowie an dieser angelenkten Seitenwänden, entsprechend dem Oberbegriff von Anspruch 1 (bekannt aus DE-A 2 437 309).

Derartige Behälter sind in einer Vielzahl bekannt, wobei sie im allgemeinen als Zuschnitt oder nur geringfügig vorgeklebt beim Befüller angeliefert und erst dort zu ihrer endgültigen Gestalt aufgerichtet werden. Dazu sind dann aber komplizierte und teure Maschinen notwendig, die nur bei großen Stückzahlen von aufzurichtenden Behältern wirtschaftlich sinnvoll sind.

Der Erfindung liegt die Aufgabe zugrunde, einen Behälter der eingangs genannten Art so auszugestalten, daß er mit einfachen Vorrichtungen oder von Hand aufzurichten ist.

Diese Aufgabe wird erfindungsgemäß durch die Merkmale des kennzeichnenden Teils von Anspruch 1 gelöst.

Damit ist es möglich, den Behälter im flachgelegten Zustand, aber fertig versiegelt zu versenden und ihn erst beim Befüllen aufzurichten. Werkzeuge oder Vorrichtungen sind für dieses Aufrichten im allgemeinen dann nicht notwendig.

Eine besonders vorteilhafte Ausgestaltung der Erfindung wird dadurch erreicht, daß die Bodenfläche dreieckförmig ausgebildet ist, an jeder ihrer Begrenzungskanten eine Seitenwand angelenkt ist und daß die Bodenfläche durch eine senkrecht auf einer Begrenzungskante stehende und durch einen Eckpunkt gehende Faltlinie unterteilt ist, welche sich in der über diese Begrenzungskante angelenkten Seitenwand fortsetzt und daß von den beiden anderen Eckpunkten der Bodenfläche ausgehende Faltlinien vorgesehen sind, welche im Mittelpunkt der Bodenfläche auf die durchgehende Faltlinie treffen.

Eine solche Ausgestaltung des Behälters ergibt nicht nur eine sehr einfach herzustellende und aufzurichtende Form, sondern das Flachlegen ist auch sehr effektiv.

Sehr vorteilhaft ist es auch, wenn erfindungsgemäß am von der Bodenfläche abgewandten Ende jeder Seitenwand ein Lappen angeformt ist, der auf die Innenseite der jeweiligen Seitenwand aufgefaltet ist.

Dadurch sind an der Öffnungsseite freiliegende Schnittkanten vermieden.

Eine weitere vorteilhafte Ausgestaltung der Erfindung liegt auch darin, daß wenigstens die Innenseite aller Behälterwände vollflächig mit einem wasserdichten Kunststoff beschichtet ist, der gegen sich selbst siegelbar ist. Damit kann der Behälter z. B. sehr vorteilhaft als Blumenvase eingesetzt und einem Blumenstrauß beigelegt werden.

In der Zeichnung ist die Erfindung anhand eines Ausführungsbeispiels veranschaulicht. Dabei zeigen:
Fig. 1 einen flachliegenden Kartonzuschnitt
Fig. 2 einen flachgelegten Behälter aus dem Zuschnitt gemäß Fig. 1 und
lig. 3 ein Schaubild des aufgerichteten Behälters.

Mit 1 ist in Fig. 1 ein Kartonzuschnitt bezeichnet, der eine dreieckförmige Bodenfläche 2 aufweist. Diese Bodenfläche weist drei Begrenzungskanten 3,4, und 5 auf, die als Faltlinien ausgebildet sind und über die jeweils eine Seitenwand 6,7 bzw. 8 an der Bodenfläche angelenkt ist. Alle drei Seitenwände sind an ihren beiden Längskanten über dort vorgesehene Faltlinien 9 bis 14 mit Randstreifen 15 bis 20 versehen, von denen jeweils zwei benachbarte 15/20,16/17 und 18/19 zur Bildung der Verschlußnähte miteinander versiegelt sind. Die Seitenwand 6 und die Bodenfläche 2 sind durch eine Faltlinie 21 in zwei Hälften unterteilt, die senkrecht auf der Begrenzungskante 3 zwischen Bodenfläche und Seitenwand 6 steht und durch den gegenüberliegenden Eckpunkt 22 der Bodenfläche geht. Von den beiden anderen Eckpunkten 23 und 24 der Bodenfläche gehen ebenfalls Faltlinien 25 und 26 aus, die sich im Mittelpunkt 27 der Bodenfläche mit der Faltlinie 21 treffen.

An dem von der Bodenfläche abgewandten Ende jeder Seitenwand 6,7,8 ist ein Lappen 28,29 bzw. 30 angeformt, der auf die Innenseite der Seitenwand aufgefaltet und dort angesiegelt wird.

Zum Aufrichten des Behälters werden die drei Seitenwände 6,7 und 8 um ihre jeweilige Faltlinie nach oben gebogen, bis sich die Randstreifen 15 bis 20 gegenseitig berühren. Mit dem Zusammensiegeln der einander gegenüberliegenden Randstreifen ist der Behälter bereits fertiggestellt. (Fig. 3)

Zum Flachlegen des Behälters wird gleichzeitig die Bodenfläche am Mittelpunkt 27 nach oben und die Faltlinie 21 der Seitenwand 6 nach innen gedrückt. Dadurch wird die Seitenwand 6 und die Bodenfläche zusammen- und zwischen die beiden anderen Seitenwände 7 und 8 eingefaltet. (Fig. 2)

## Patentansprüche

1. Behälter aus Karton od.dgl., der aus einem einteiligen, flachliegenden Zuschnitt besteht, mit einer Bodenfläche sowie an dieser angelenkten Seitenwänden, wobei jeweils zwei im aufgerichteten Zustand benachbarte Seitenwände an ihren Rändern miteinander durch Siegeln od.dgl. verbunden sind und wobei wenigstens eine der Seitenwände und die Bodenfläche mit Faltlinien versehen sind, die in einer gemeinsamen Vertikalebene liegen, wobei die Faltlinie der Bodenfläche senkrecht auf einer Bodenbegrenzungskante steht, dadurch gekennzeichnet, daß die Bodenfläche (2) dreieckförmig ausgebildet ist, an jeder ihrer Begrenzungskanten (3, 4, 5) eine Seitenwand (6, 7, 8) angelenkt ist, daß die Faltlinie (21) der Bodenfläche (2) durch den gegenüberliegenden Eckpunkt (22) geht, daß von den beiden anderen Eckpunkten (23, 24) der Bodenfläche (2) ausgehende Faltlinien (25, 26) vorgesehen sind, welche im Mittelpunkt (27) der Bodenfläche auf die durchgehende Faltlinie (27) treffen, und daß wenigstens die Innenseiten aller Behälterwände (Seitenwände 6, 7, 8 und Bodenfläche 2) vollflächig aus einem wasserdichten Kunststoff besteht, der gegen sich selbst siegelbar ist.

2. Behälter nach Anspruch 1, dadurch gekennzeichnet, daß am von der Bodenfläche (2) abgewandten Ende jeder Seitenwänd (6, 7, 8) ein Lappen (28, 29, 30) angeformt ist, der auf der Innenseite der jeweiligen Seitenwand aufgefaltet ist.

## Claims

1. Container made of board or a similar material and produced from a single-piece flat blank, with a base panel to which side panels are hinged, the edges of pairs of these side panels that are adjacent to each other when the container is erected being joined by sealing or a similar process and at least one of the side panels and the base panel being provided with foling lines that are in the same vertical plane, the folding line of the base panel extending at right angles to a side of the base panel, wherein the base panel (2) is triangular in shape and a side panel (6, 7, 8) is hinged to each of the three sides (3, 4, 5) of the base panel, wherein the folding line (21) of the base panel (2) extends through the opposite corner (22), wherein folding lines (25, 26) are provided, which start at the two other corners (23, 24) of the base panel (2) and meet the unbroken folding line (21) in the middle (27) of the base panel, and wherein at least the inside of all the container walls (side panels 6, 7, 8 and base panel 2) is provided with a complete coating of waterproof plastic that seals to itself.

2. Container according to claim, wherein a flap (28, 29, 30), which is folded onto the inside of each side panel (6, 7, 8), is provided at the opposite end of each side panel form the base panel (2).

## Revendications

1. Récipient en carton ou analogue, constitué à partir d'un flan plat d'une seule pièce, comportant une surface de fond ainsi que des parois latérales articulées à celle-ci, dans lequel chaque fois deux parois latérales, voisines à l'état dressé, sont réunies l'une à l'autre, par leur bordure, par scellement ou analogue et dans lequel au moins l'une des parois latérales et la surface de fond sont munies de lignes de pliage qui sont situées dans un plan vertical commun, la ligne de pliage de la surface de fond étand dirigée perpendiculairement à une arête de limitation du fond, caractérisé en ce que la surface de fond (2) a la forme d'un triangle, en ce qu'à chacune de ses arêtes de limitation (3, 4, 5) est articulée une paroi latérale (6, 7, 8), en ce que la ligne de pliage (21) de la surface de fond (2) passe par le sommet du triangle situé en face, en ce que sont prévues des lignes de pliage (25, 26) qui partent des deux autres sommes (23, 24) du triangle de la surface de fond (2) et qui se rencontrent au centre (27) de la surface de fond sur la ligne de pliage traversante (27), et en ce qu'au moins les faces intérieures de toutes les parois du récipient (parois latérales 6, 7, 8 et les surfaces de fond 2) sont constituées sur toutes leurs surfaces, d'un plastique étanche à l'eau qui se scelle contre lui-même.

2. Récipient selon la revendication 1, caractérisé en ce qu'à l'extrémité de chaque paroi latérale (6, 7, 8) située du côté opposé à la surface de fond (2) est formée une languette (28, 29, 30) qui se replie sur la face intérieure de la paroi latérale respective.
